# EUROPÄISCHE PATENTSCHRIFT

(11) **EP 2 248 599 B1**
(45) Veröffentlichungstag und Bekanntmachung des Hinweises auf die Patenterteilung: **07.08.2013**
(21) Anmeldenummer: 09159659.3
(22) Anmeldetag: 07.05.2009
(51) Int. Cl.: B05C 5/02

(54) **Vorrichtung mit mehreren Hochdruckdüsen und Schutzkammern sowie Verfahren zum Abgeben eines Klebstoffs**
Device with multiple high pressure nozzles and protection chamber and method for discharging an adhesive
Dispositif doté de plusieurs buses d'air sec et de chambres de protection ainsi que procédé de distribution de colle

(43) Veröffentlichungstag der Anmeldung: 10.11.2010
(73) Patentinhaber: Robatech AG, 5630 Muri (CH)
(72) Erfinder: Ineichen, Beatus Michael, 6353 Weggis (CH)
(74) Vertreter: OK pat AG

(56) Entgegenhaltungen:
- EP-A1- 0 700 730
- WO-A1-96/34132
- WO-A1-99/46057
- WO-A2-92/07121
- DE-U1-202005 011 119

## Beschreibung

Die Erfindung betrifft Vorrichtungen mit mehreren Düsenöffnungen und Klebstoffzuführungen.

Die vorliegende Erfindung betrifft insbesondere eine Vorrichtung zum Auftragen eines fließfähigen feuchtigkeitsaushärtenden Mediums (z.B. Klebstoff oder Dichtmasse) auf ein Werkstück. Inbesondere geht es um die Verwendung von 1-Komponenten PUR Klebstoff.

### Hintergrund der Erfindung, Stand der Technik

In zahlreichen industriellen Bearbeitungsprozessen kommen Klebstoffe, Dichtmassen und ähnliche fließfähige Medien zur Anwendung, die in flüssiger Form auf ein Werkstück aufgetragen bzw. aufgespritzt werden.

Die Vorrichtungen hierfür müssen aus wirtschaftlichen Gründen für unterschiedliche Anwendungen bzw. unterschiedlich große zu verklebende bzw. abzudichtende Werkstücke geeignet sein.

Teilweise gibt es Vorrichtungen, die eine Reihe von Düsen, zum Beispiel in einer gemeinsamen kammartigen Anordnung aufweisen. Ein Teil dieser Düsen kann mit einem Schieber oder Kolben geschlossen werden, um die Auftragsbreite anzupassen. Diese Art von Vorrichtungen bringt den Vorteil, dass nur diejenigen Düsen betätigt werden, die aufgrund der Abmessungen des Werkstücks auch tatsächlich benötigt werden. Die anderen Düsen bleiben geschlossen.

Solche Vorrichtungen haben einige Nachteile, die vor allem dann auftreten, wenn Medien verarbeitet werden, die feuchtigkeitsaushärtend sind. Neben dem hohen konstruktiven Mehraufwand sind Undichtigkeiten, Austrocknung und ungenaue bzw. ineffiziente Applikation des fließfähigen Mediums anzuführen.

Es gibt Vorrichtungen, die mit mehreren Düsen in einem Gehäuse ausgestattet sind. Durch einen gemeinsamen Schieber oder Kolben kann ein Teil der Düsen von der Zufuhr des Mediums abgetrennt werden. Aber auch hier ist der konstruktive Mehraufwand relativ gross.

Es sind Einkomponenten-Klebstoffe bekannt, die aushärten sobald sie mit Feuchtigkeit in Verbindung kommen. Diese Klebstoffe werden teilweise auch als feuchtigkeitsaushärtender Kaltleim oder feuchtigkeitsaushärtender Klebstoff bezeichnet. Sobald diese Klebstoffe mit Feuchtigkeit in Berührung kommen, beginnt der Vernetzungsprozess einzusetzen, der letztendlich zum Aushärten des Klebstoffs führt. Sobald der Klebstoff einmal ausgehärtet ist, kann er nicht mehr in die flüssige Form überführt werden, wie das zum Beispiel beim Heissleim der Fall ist.

Ein Beispiel für eine Vorrichtung, die zum Angeben von Klebstoff ausgelegt ist, ist dem Dokument DE 20 2005 011119 U1 zu entnehmen. Das genannte Dokument zeigt eine Vorrichtung, die speziell zum Abgeben von Kleberraupen ausgelegt ist. Diese Vorrichtung weist mehrere Düsenöffnungen und Klebstoffzuführungen auf, wobei mindestens durch einen Teil der Düsenöffnungen Klebstoff in Form von Raupen abgegeben werden kann. Jede der Düsenöffnungen ist durch ein Hochdrucknadelventil oder Hochdruckkolbenventil mit auf- und abbewegbarer Nadel oder Kolben betätigbar und an jedem Hochdrucknadelventil oder Hochdruckkolbenventil ist in einem rückwärtigen Bereich ein Raum angeordnet ist, der mit einem Medium beaufschlagt ist. Dieser Raum umgibt die Nadel oder den Kolben dichtend. Weiterhin sind im Bereich des Raumes Dichtungselemente angeordnet, die die Nadel oder den Kolben umgreifen, wobei die Nadel oder der Kolben in Bezug zu den Dichtungselementen auf- und abbewegbar ist.

Polyurethan (PUR) Einkomponenten-Klebstoff (1K-PUR) zum Beispiel wird häufig eingesetzt, da dieser Klebstoff im Vergleich zu anderen Heissleimen zahlreiche Vorteile bietet, wie im Folgenden beispielhaft erläutert:
- Sehr gute Adhäsionseigenschaften;
- Geringes Einlaufen/Schrumpfen des Klebstoffs;
- Beständig gegen Mineralöle;
- Klebstofffilm mit wesentlich höherer mechanischer Festigkeit als PUR Heissleim;
- Kälte- und wärmebeständiger als PUR Heissleim, sowie ausgezeichnete Flexibilität auch bei niedrigen Temperaturen;
- Besonders gut für Flächenverklebungen und Keilverzinkungen im Holzbau geeignet;
- Minimale Auftragstärke von 0,1 bis 0,2 mm und demzufolge geringerer Klebstoffverbrauch als bei Heissleim.

Leider jedoch sind derartige feuchtigkeitsaushärtende Klebstoffe schwierig in der Handhabung. Besonders kritisch ist die Reinigung von Ventilen, Düsen und Werkzeugen, da der Klebstoff auszuhärten beginnt nachdem er Feuchtigkeit aufgenommen hat.

Häufig werden membran-basierte Auftragssysteme eingesetzt, um solche feuchtigkeitsaushärtenden Klebstoffe abgeben, respektive auftragen zu können, da die Membranventile eine gute Abschottung zwischen dem Klebstoff und der Luft bieten. Die membran-basierten Auftragssysteme haben jedoch eine Reihe von Nachteilen. Unter anderem vertragen die Membranventile keine Drücke, die oberhalb von 20 bar liegen. Außerdem ist die Lebensdauer (gerechnet in Anzahl der Ventilhübe) relativ niedrig und die Membranventile sind teuer.

Besonders beim Verarbeiten von feuchtigkeitsaushärtenden Medien hat sich gezeigt, dass es bei einer individuellen oder gruppenweisen Abschaltung einzelner Düsen zum vorzeitigen Aushärten des Mediums kommt. Dadurch werden Zuleitungen, die Düsenmechanik oder die Düsenöffnungen verschmutzt oder sogar komplett blockiert. Je nach Medium, das verwendet wurde, kann der Reinigungsaufwand enorm gross sein. Während einer solchen Reinigung ist die Vorrichtung notwendigerweise ausser Betrieb, was einen Einfluss auf die Wirtschaftlichkeit hat. Bei der erwähnten membran-basierten Auftragssystemen kommt noch der häufige Wechsel der Membranventile hinzu.

Es besteht aber seit längerem der Bedarf, Auftragssysteme für feuchtigkeitsaushärtende Medien bereitzustellen, die eine Distanz zwischen Düse und Werkstoff ermöglichen, der grösser ist als 20 mm. Ausserdem soll das Medium möglichst nach dem Abgeben auf den Werkstoff eine innige Verbindung mit dem Werkstoff eingehen.

Vor diesem Hintergrund stellte sich die Aufgabe, eine Vorrichtung zum Auftragen eines fließfähigen Mediums zu schaffen, die an unterschiedliche große Werkstücke oder Auftragsbedingungen adaptiv anpassbar ist und die angeführten Nachteile des frühzeitigen Aushärtens oder des Verschmutzens weitestgehend vermeidet.

Zusätzlich stellt sich die Aufgabe eine Vorrichtung zum Auftragen eines fließfähigen Mediums zu schaffen, die das Arbeiten mit einer grossen Distanz zwischen Düse und Werkstoff ermöglichen und die es möglich macht, dass das Medium eine innige Verbindung mit dem Werkstoff eingeht.

Zusätzlich stellt sich die Aufgabe, ein entsprechendes Verfahren zu schaffen.

Die Aufgabe wird gelöst durch eine Vorrichtung nach Anspruch 1 sowie durch ein Verfahren nach Anspruch 4.

Die erfindungsgemässe Vorrichtung ist mit mehreren Düsenöffnungen und schaltbaren Klebstoffzuführungen ausgestattet, wobei mindestens durch einen Teil der Düsenöffnungen Klebstoff abgebbar ist. Jede Düsenöffnung ist durch ein Hochdrucknadelventil oder Hochdruckkolbenventil mit auf- und abbewegbarer Nadel oder Kolben betätigbar. An jedem Hochdrucknadelventil oder Hochdruckkolbenventil befindet sich in einem rückwärtigen Bereich der Nadel oder des Kolbens ein Schutzraum, welcher die Nadel oder den Kolben dichtend umgibt. Der Schutzraum ist mit einem Schutzmedium beaufschlagt.

Die Erfindung eignet sich ganz besonders für feuchtigkeitsaushärtende (feuchtigkeitsvernetzende) Klebstoffe. Erfindungsgemäß wird ein getrockneter Luftstrom als Schutzmedium eingesetzti

Diese Ausführungsform ist besonders vorteilhaft, da die Vorrichtung eine sehr grosse Zuverlässigkeit wegen eines geringen Dichtungsverschleisses aufweist.

In einer besonders bevorzugten Ausführungsform kommen Hochdrucknadel- oder Kolbenventile in der Vorrichtung zum Einsatz, die mit Drücken oberhalb von 30 bar, vorzugsweise in einem Bereich zwischen 35 bar und 100 bar, betrieben werden können. Gemäss Erfindung kommen also sogenannte Hochdruck-Düsen mit Nadel- oder Kolbenventil zum Einsatz. Solche Vorrichtungen haben, anderes als die eingangs erwähnten membran-basierten Auftragssysteme, den Vorteil, dass sie eine Strahlgeschwindigkeit des abgegebenen Mediums erreichen, die größer ist als 4 m/s und die vorzugsweise zwischen 4 m/s und 12 m/s liegt.
- Generell bringt eine erfindungsgemäße (Auftrage-)Vorrichtung folgende Vorteile:
   - die Düsen sind je nach Abmessungen des Werkstücks variabel ansteuerbar.
   - Es können auch punktuelle Applikationen des fließfähigen Mediums realisiert werden.
   - Düsen setzen sich im rückwärtigen Bereich nicht zu und die Dichtungen verschleissen nicht oder nicht so schnell.
   - Mit entsprechenden Sensorsteuerungen ist eine laufende Adaption an unterschiedlich große Werkstücke realisierbar. Es können hohe Drücke oberhalb von 30 bar, vorzugsweise in einem Bereich zwischen 35 bar und 100 bar, erreicht werden. Die Selbstdichtheit der einzelnen Hochdruckdüsen, die durch das Anbringen der Schutzräume erzielt wird, liegt entsprechend oberhalb von 30 bar.
- Es können Distanzen zwischen Düse und Material M erzielt werden, die grösser sind als 20mm.
- Es können Strahlgeschwindigkeiten des abgegebenen Mediums erreicht werden, die größer sind als 4 m/s und die vorzugsweise zwischen 4 m/s und 12 m/s liegen.
- Da die Vorrichtung mit einem Schutzraum und einem Schutzmedium ausgestattet ist, reduziert sich auch dadurch der Wartungsaufwand deutlich.

In den Unteransprüchen sind weitere vorteilhafte Ausgestaltungsformen der Erfindung aufgeführt.

### Abbildungen

Im Folgenden werden weitere Einzelheiten und Vorteile der Erfindung anhand von Ausführungsbeispielen und teilweise mit Bezug auf die Zeichnung ausführlich beschrieben. Alle Figuren sind schematisiert und nicht maßstäblich, und entsprechende konstruktive Elemente sind in den verschiedenen Figuren mit gleichen Bezugszeichen versehen, auch wenn sie im Einzelnen unterschiedlich gestaltet sind. Es zeigen:
- **Fig. 1**: eine schematische Perspektivansicht einer ersten Ausführungsform der Erfindung;
- **Fig. 2A-2C**: schematische Draufsichten einer weiteren Ausführungsform der Erfindung in verschiedenen Betriebszuständen;
- **Fig. 3**: einen Schnitt durch einen Teil einer weiteren Ausführungsform der Erfindung;
- **Fig. 4**: eine Ansicht eines Teils einer weiteren Ausführungsform der Erfindung;
- **Fig. 5**: einen Schnitt durch einen Teil einer weiteren Ausführungsform der Erfindung;
- **Fig. 6**: einen Schnitt durch einen Teil einer weiteren Ausführungsform der Erfindung.

### Detaillierte Beschreibung der Ausführungsbeispiele

Im Folgenden wird das Prinzip der Erfindung anhand einer ersten Ausführungsform beschrieben. In Fig. 1 ist eine Vorrichtung 10 mit mehreren in einer Reihe angeordneten Düsenöffnungen 11.1 - 11.4 und mit schaltbaren Klebstoffzuleitungen 12. Diese Vorrichtung 10 ist in einem ersten Betriebsmodus oder einem zweiten Betriebsmodus betreibbar. In dem ersten Betriebsmodus, der Fig. 1 gezeigt ist, wird durch alle Düsenöffnungen 11.1 - 11.4 hindurch Klebstoff (hier Klebstoffraupen) KR abgegeben. In dem zweiten Betriebsmodus werden nur durch eine kleinere Zahl der Düsenöffnungen (z.B. nur die Düsenöffnungen 11.1 und 11.2, wie in Fig. 2B gezeigt) Klebstoff (hier Klebstoffraupen) KR abgegeben.

Jede der Düsenöffnungen 11.1 - 11.4 ist an oder in einem Gehäuse 13.1 - 13.4 ausgebildet. Das/die Gehäuse 13.1 - 13.4 weisen einen Klebstoffkanal 15 (siehe z.B. Fig. 3) für das Zuführen des Klebstoffs K zur Düsenöffnung 11.1 - 11.4 auf. In Fig. 1 ist angedeutet, dass der Klebstoff K über Schläuche oder Rohre 12 dem Klebstoffkanal 15 oder den Klebstoffkanälen 15 zugeführt wird. Außerdem ist in oder an dem Gehäuse 13.1 - 13.4 eine Strömungskammer 16 im unmittelbaren Bereich der Düsenöffnung 11.1 - 11.4 angeordnet. Details hierzu sind der Fig. 3 zu entnehmen. Es ist weiterhin eine Gaszufuhr 17 mit der Strömungskammer 16 verbunden. In Fig. 1 ist diese Gaszufuhr 17 schematisch durch eine dünne Leitung angedeutet. In der Praxis hat diese Gaszufuhr 17 wegen der benötigten Gasflußmenge einen größeren Durchmesser, oder es ist pro Düsenöffnung 11.1 - 11.4 eine eigene Gaszufuhr 17 vorhanden.

Die Vorrichtung 10 umfasst je eine Austrittsöffnung 14.1 - 14.4 (siehe z.B. Fig. 3) im Bereich jeder der Düsenöffnungen 11.1 - 11.4. Die Austrittsöffnungen 14.1 - 14.4 sind so angeordnet, dass beim Zuleiten von Gas G durch die Gaszufuhr 17 in die Strömungskammer 16 und beim Zuleiten von Klebstoff K durch den Klebstoffkanal 12 zur Düsenöffnung 11.1 - 11.4 durch die Austrittsöffnung 14.1 - 14.4 hindurch gleichzeitig Klebstoff K und Gas G abgebbar sind. Das austretende Gas G und die Austrittsöffnungen 14.1 - 14.4 sind in Fig. 1 nicht zu erkennen.

Fig. 1 zeigt folgende beispielhafte weitere Details. Mit der Vorrichtung 10 werden im gezeigten Beispiel mehrere Klebstoffraupen KR parallel zueinander auf ein Material M (auch Werkstoff genannt) abgegeben. Es ist zu diesem Zweck eine Relativbewegung V zwischen der Vorrichtung 10 und dem Material M vorgesehen.

In Fig. 1 ist zu erkennen, dass pro Düsenöffnung 11.n ein Gehäuse oder Gehäuseteil 13.n vorgesehen sein kann. Es ist aber auch denkbar, dass alle Düsenöffnungen 11.n in einem gemeinsamen Gehäuse untergebracht sind. Wenn pro Düsenöffnung 11.n ein Gehäuse oder Gehäuseteil 13.n vorgesehen ist, dann ist vorzugsweise auch pro Düsenöffnung 11.n eine Klebstoffzufuhr 12 und/oder eine Gaszufuhr 17 vorgesehen.

Die individuelle Strömungskammer 16 und die Austrittsöffnung 14.1 - 14.4 sind so in Bezug zur jeweiligen Düsenöffnung 11.1 - 11.4 angeordnet, dass das Gas G einen Gasmantel um den Klebstoff K herum bildet. Dieses Prinzip ist in Fig. 3 schematisch angedeutet, wo gezeigt ist, dass eine austretende Klebstoffraupe KR von einem leicht konischen Gasmantel G umgeben ist.

Die Vorrichtung 10 ist so ausgelegt, dass sämtliche Düsenöffnungen 11.1 - 11.4 sowohl im ersten Betriebsmodus als auch im zweiten Betriebsmodus stets durch die Gaszufuhr 17 hindurch mit dem Gas G versorgbar sind. Zu diesem Zweck muss eine ausreichend leistungsstarke Gasquelle 20 eingesetzt werden, die in der Lage ist permanent einen Gasvolumenstrom von ausreichender Größe bereit zu stellen. Vorzugsweise arbeitet die Vorrichtung 10 mit einem Drucktank 21 als Puffer zwischen der Gasquelle 20 und den Strömungskammern 16. Der Drucktank 21 ist optional.

In Fig. 2A ist eine weitere Vorrichtung 10 der Erfindung in einer schematischen Draufsicht gezeigt. Die Vorrichtung umfasst auch hier vier in einer Reihe angeordneten Düsenöffnungen 11.1 - 11.4. D.h. die Düsenöffnungen 11.1 - 11.4 sitzen entlang einer gemeinsamen Linie L. Die Düsenöffnungen 11.1 - 11.4 können aber auch in einer anderen Anordnung (z.B. gegeneinander versetzt) gruppiert sein. Die in Fig. 2A gezeigte Vorrichtung 10 wird im gezeigten Moment im ersten Betriebsmodus betrieben. In diesem Modus werden durch alle Düsenöffnungen 11.1 - 11.4 Klebstoffraupen KR abgegeben. Es ergibt sich dadurch eine erste Auftragsbreite quer zur Bewegung V des Materials M, die hier mit B1 bezeichnet wird.

In Fig. 2B ist dieselbe Vorrichtung 10 der Erfindung in einer schematischen Draufsicht gezeigt. Die in Fig. 2B gezeigte Vorrichtung 10 wird im gezeigten Moment im zweiten Betriebsmodus betrieben. In diesem Modus werden weniger als vier Düsenöffnungen 11.1 - 11.4 (hier die Düsenöffnungen 11.1 und 11.2) mit Klebstoff K versorgt. Daher werden nur zwei Klebstoffraupen KR erzeugt. Es ergibt sich dadurch eine zweite Auftragsbreite quer zur Bewegung V des Materials M, die hier mit BB bezeichnet wird. B2 ist kleiner als B1.

In Fig. 2C ist dieselbe Vorrichtung 10 der Erfindung in einer schematischen Draufsicht gezeigt. Die in Fig. 2C gezeigte Vorrichtung 10 wird im gezeigten Moment in einem dritten Betriebsmodus betrieben. In diesem Modus werden weniger als vier Düsenöffnungen 11.1 - 11.4 (hier die Düsenöffnungen 11.1, 11.2 und 11.4) mit Klebstoff K versorgt. Daher werden in diesem Beispiel nur drei Klebstoffraupen KR erzeugt. Es ergibt sich dadurch eine Auftragsbreite quer zur Bewegung V des Materials M, die der Auftragsbreite B1 entspricht, wobei jedoch der Abstand zwischen zwei der Klebstoffraupen KR größer ist.

Fig. 3 zeigt einen Schnitt durch einen Teil einer weiteren Ausführungsform der Erfindung. Es ist der Schnitt durch ein Gehäuse 13.1 mit einer Düsenöffnung 11.1 gezeigt. Der Klebstoff K wird hier von rechts durch einen Klebstoffkanal 15 hindurch in eine Düsenkammer 18 des Gehäuses 13.1 geführt. In dieser Düsenkammer kann eine Düsennadel 19 auf- und abbewegt werden, um die Düsenöffnung 11.1 zu öffnen oder zu schließen. Im gezeigten Beispiel umgibt die individuelle Strömungskammer 16 einen unteren Bereich der Düse 24 mit 360 Grad. D.h. die Strömungskammer 16 ist rotationssymmetrisch um die Düse 24 herum angeordnet. Dies kann erreicht werden, in dem auf den unteren Bereich der Düse 24 ein kappenartiges Gehäuse 22 aufgesetzt oder aufgesteckt wird. Um das Gehäuse 22 dicht mit der Düse 24 verbinden zu können, kann im oberen Bereich ein Dichtungsring 23 angeordnet sein, wie in Fig. 3 angedeutet. Seitlich (hier von rechts) wird der Gasstrom G durch eine Gaszufuhr 17 hindurch in die Strömungskammer 16 geblasen. Der Gasstrom G zirkuliert beim Eintritt in die Strömungskammer 16 um die Düsen 24 herum und führt dort zu einer Kühlwirkung, falls kaltes Gas G eingeleitet wird. Will man ein vorzeitiges Abkühlen verhindern, wird das Gas G vorgewärmt.

Fig. 4 zeigt eine Ansicht eines Teils einer weiteren Ausführungsform der Erfindung. Es ist eine Ansicht eines Gehäuses 13.n mit einer Düse 24 mit Düsenöffnung 11.n gezeigt. Die Düse 24 und die Düsenöffnung 11.n sind gestrichelt dargestellt, da sie von einem kappenartigen Gehäuse 22 umgeben sind, das oben einen Dichtungsring 23 oder einen gummiartigen Dichtkragen aufweist.

Der Gasstrom G wird mit einem solchen Druck in die Strömungskammer 16 eingeblasen, dass sich dort ein Überdruck ergibt. Bedingt durch diesen Überdruck, tritt Gas G zusammen mit dem Klebstoff K nach unten hin durch eine Austrittsöffnung 14.1 hindurch aus. Das Gas G ummantelt die Klebstoffraupe KR, wie angedeutet.

Vorzugsweise ist das Gehäuse 22 so ausgelegt, dass die Austrittsöffnung 14.1 in dem Gehäuse 22 ausgebildet ist. Die Austrittsöffnung 14.1 kann aber auch an dem Gehäuse 13.1 der Düse 24 vorgesehen sein.

Vorzugsweise ist jede Düsenöffnung 11.n individuell schaltbar, was zum Beispiel mit einer elektromagnetisch bewegbaren Düsennadel 19 in einer Düsenkammer 18 erreicht werden kann.

Vorzugsweise kommt ein kappenartiges Gehäuse 22 aus einem Kunststoffmaterial oder Gummimaterial zum Einsatz, dass von Hand über die Düsen gesteckt und bei Bedarf ausgetauscht werden kann.

Bevorzugt ist eine Ausführungsform des kappenartigen Gehäuses 22, die zum Nachrüsten von existierenden Vorrichtungen 10 geeignet ist. In diesem Fall kann das kappenartige Gehäuse 22 einen seitlichen Gasanschluss 17 zum Verbinden mit einer Gasquelle 20 aufweisen, wie in Fig. 4 gezeigt.

Die Klebstoffzufuhr und/oder die Gaszufuhr kann komplett von einer Steuerung 30 ansteuerbar (getaktet an- und abschaltbar) sein. Die Steuerung 30 ist in Fig. 1 schematisch angedeutet.

Eine Vorrichtung 10 gemäß Erfindung kann mit verschiedenen Steuer- und Kontrollgliedern ausgestattet sein, um das erfindungsgemäße Verfahren überwachen zu können. Diese Steuer- und Kontrollglieder können z.B. von der Steuerung 30 angesteuert werden.

Die erwähnte Gasquelle 20 und/oder der Drucktank 21 ist/sind bei den verschiedenen Ausführungsformen vorzugsweise mit einem Sensor 32 versehen, der, ähnlich einem Hygrometer, den Feuchtigkeitsgehalt der Luft misst. Das getrocknete Gas (vorzugsweise in Form von getrockneter Luft) weist vorzugsweise eine relative Luftfeuchte in einem Bereich von 0-0,5 %, vorzugsweise von 0,45 % auf.

Besonders bevorzugt ist eine der vorher beschriebenen Vorrichtungen 10, die jedoch so ausgelegt ist, dass der Gasstrom G, der aus der Austrittsöffnung 14.n austritt, einen Taupunkt (oder eine Taupunkttemperatur) von 40°C atm hat.

Vorzugsweise sind bei den verschiedenen Ausführungsformen die Gasquelle 20 und/oder der Drucktank 21 so ausgelegt, das pro Düsenöffnung 11.n zwischen 1 und 1,5 Normliter Gas pro Minute durch die Austrittsöffnung 14.n austritt. Pro Tag und Düsenöffnung 11.n braucht man ca. 40 m³ trockenes Gas. Durch das Vorsehen der individuellen Strömungskammern pro Düse kann der Verbrauch an trockenem Gas relativ klein gehalten werden.

Bei einer Vorrichtung 10 mit zwanzig Düsenöffnungen 11.1 - 11.20, muss die Gasquelle 20 somit ca. 20 bis 30 Normliter Gas pro Minute erzeugen können.

In einer der vorher beschriebenen besonders bevorzugten Ausführungsform werden die Düsenöffnungen 11.n die nicht gebraucht werden in ein Flüssigkeitsbad getaucht, das eine Flüssigkeit enthält, die ein Aushärten des Klebstoffs verhindert. In diesem Fall muss den entsprechenden Düsen 24 kein Gas G zugeführt werden, sobald die Düsen 24 in die Flüssigkeit eintauchen.

Vorzugsweise wird ein Druckluft-Kältetrockner oder ein Adsorptionstrockner als Gasquelle 20 eingesetzt. Auch als Gasquelle 20 geeignet sind Membran- oder Lamellentrockner.

Der Einsatz einer Gasströmung, wie erwähnt, hat den Vorteil, dass sich auch keine Schmutzpartikel (z.B. Papierabrieb) an den Düsen 24 festsetzen kann.

Die Vorrichtung 10 weist zusätzlich zu der Strömungskammer 16 erfindungsgemäß pro Düse einen Schutzraum 40 mit einem Schutzmedium SM auf. Der Schutzraum 40 ist im rückwärtigen Bereich des Nadel- oder Kolbenventils so angeordnet, dass die Nadel oder der Kolben 19 des Ventils den Schutzraum 40 durchdringt. Der Schutzraum 40 zusammen mit dem Schutzmedium SM, das sich statisch in der Schutzkammer 40 befindet (siehe Fig. 5) oder das den Schutzraum 40 (dynamisch) durchströmt (siehe Fig. 6), bilden eine Barriere gegen Luft. Es hat sich nämlich gezeigt, dass bei Hochdruck-Ventilen, die mit Drücken oberhalb von 30 bar betrieben werden und die eine große Zahl an Hüben absolvieren müssen, kleine Mengen an Klebstoff K rückwärts entlang der Nadel oder des Kolbens 19 austreten können. Dieser Klebstoff K härtet aus oder verklumpt. Ohne spezielle Gegenmaßnahmen werden Ventildichtungen beschädigt, was dazu führt, dass häufig manuelle Eingriffe zur Wartung der Vorrichtung 10 vorgenommen werden müssten.

In Fig. 5 ist das Beispiel einer Ausführungsform einer Vorrichtung 10 gezeigt, die mit einem Schutzraum 40 ausgestattet ist, die das Schutzmedium SM enthält. Die Nadel oder der Kolben 19 des Ventils hat an seinem ausgangsseitigen Ende hier eine Kugelform 44. Es kann aber auch eine andere Form aufweisen. An dem rückwärtigen Ende der Nadel oder des Kolbens 19 durchdringt diese einen Raum 40, wie gezeigt. Die Nadel oder der Kolben 19 wird durch Dichtungselemente (z.B. Dichtringe) umschlossen, um das rückwärtige Austreten von Klebstoff K zu verhindern oder zu reduzieren. Vorzugsweise sind Dichtungen 41, 42 unmittelbar unterhalb und oberhalb des Schutzraumes 40 angeordnet. Seitlich ist ein Kanal 43 oder ein Reservoir für das Schutzmedium SM vorgesehen, wie in Fig. 5 zu erkennen. Sollte bei einer Auf- und Abbewegung (in Fig. 5 durch den Doppelpfeil P1 dargestellt) der Nadel oder des Kolbens 19 Klebstoff aus dem Bereich 18 nach hinten dringen, wird dieser Klebstoffrest in dem Schutzraum 40 vom Schutzmedium SM aufgenommen. Bei der Auf- und Abbewegung P1 öffnet und schließt sich das Ventil, da die Kugel 44 in einer unteren Stellung in einem Ventilsitz 45 zum dichten Anliegen kommt.

In Fig. 6 ist das Beispiel einer Ausführungsform einer Vorrichtung 10 gezeigt, die mit einem Schutzraum 40 ausgestattet ist, in dem das Schutzmedium SM über einen Zufuhrkanal 43.1 eingebracht und über einen Abfuhrkanal 43.2 entnommen wird. Die Nadel oder der Kolben 19 des Ventils hat an seinem ausgangsseitigen Ende hier eine leicht spitze Form. Es kann aber auch eine andere Form aufweisen. An dem rückwärtigen Ende der Nadel oder des Kolbens 19 durchdringt diese einen Raum 40, wie gezeigt. Die Nadel oder der Kolben 19 wird durch Dichtungselemente (z.B. Dichtringe) umschlossen, um das rückwärtige Austreten von Klebstoff K zu verhindern oder zu reduzieren. Vorzugsweise sind Dichtungen 41, 42 unmittelbar unterhalb und oberhalb des Schutzraumes 40 angeordnet. Seitlich kann für das Schutzmedium SM ein Reservoir vorgesehen, das in Fig. 6 nicht zu erkennen ist. Sollte bei einer Auf- und Abbewegung (in Fig. 6 durch den Doppelpfeil P1 dargestellt) der Nadel oder des Kolbens 19 Klebstoff K aus dem Bereich 18 nach hinten dringen, wird dieser Klebstoffrest in dem Schutzraum 40 vom Schutzmedium SM aufgenommen. Bei der Auf- und Abbewegung P1 öffnet und schließt sich das Ventil, da die Nadel- oder Kolbenspitze in einer unteren Stellung in einem Ventilsitz zum dichten Anliegen kommt.

Besonders bevorzugt ist eine Ausführungsform, bei der das Schutzmedium SM in dem Schutzraum 40 bewegt, d.h. gefördert wird, wie anhand einer beispielhaften Ausführungsform in Fig. 6 gezeigt. Dazu eignet sich ein kleines Pumpsystem, welches das Schutzmedium SM so in Bewegung hält, dass nie eine Übersättigung des Schutzmediums SM mit Klebstoffresten auftreten kann.

Die Lösungen, die mit der Schutzkammer 40 und dem Schutzmedium SM ausgestattet sind, zeigen eine deutlich geringere Wartungsanfälligkeit, da sowohl der Verschleiß von Ventildichtungen als auch die Verschmutzung oder Blockade durch Klebstoffreste verhindert oder verringert werden kann.

Die beschriebenen Vorrichtungen 10 haben eine hohe Lebensdauer und können problemlos deutlich mehr als 100'000 Hübe der Düsenventile ohne Wartung absolvieren. Es können sogar 1'000'000 Hübe erreicht werden.

Die vorliegende Erfindung eignet sich besonders für den Einsatz in der Holzindustrie, wo zum Beispiel tragende Dachbalken mit hoher Zuverlässigkeit zu verkleben sind.

Vorzugsweise können Distanzen L zwischen Düse und Material M ermöglicht werden, die größer sind als 20 mm und vorzugsweise bis zu 50 mm betragen können. Die erfindungsgemässe Lösung lässt sich aber auch im "Nahbereich" z.B. zwischen 2 und 5 mm Distanz einsetzen.

Die Erfindung ermöglicht eine präzise und innige Benetzung des Materials M, da der Klebstoff K mit großer Austrittsgeschwindigkeit abgegeben wird. Durch die beschriebenen Maßnahmen ist der Wartungsaufwand gegenüber konventionellen Vorrichtungen deutlich geringer.

## Patentansprüche

1. Vorrichtung (10) mit mehreren Düsenöffnungen (11.1 - 11.4) und schaltbaren Klebstoffzuführungen (12, 15), wobei mindestens durch einen Teil der Düsenöffnungen (11.1 - 11.2) Klebstoff (K) abgebbar ist, wobei:
- jede Düsenöffnung (11.1 - 11.2) durch ein Hochdrucknadelventil oder Hochdruckkolbenventil mit auf- und abbewegbarer Nadel oder Kolben (19) betätigbar ist,
- bei jedem Hochdrucknadelventil oder Hochdruckkolbenventil in einem rückwärtigen Bereich der Nadel oder des Kolbens (19) ein Raum (40) angeordnet ist, und
- wobei der Raum (40) mit einem Medium (SM) beaufschlagt ist,
- der Raum (40) die Nadel oder den Kolben (19) dichtend umgibt, und
- im Bereich des Raumes (40) Dichtungselemente (41, 42) die Nadel oder den Kolben (19) umgreifen, wobei die Nadel oder der Kolben (19) in Bezug zu den Dichtungselementen (41, 42) auf- und abbewegbar ist,
**dadurch gekennzeichnet, dass**
- es sich bei dem Raum um einen Schutzraum (40) handelt,
- die Dichtungselemente (41, 42) ringförmig sind,
- jeder Schutzraum (40) mit trockener Luft als Medium (SM) befüllt oder gefüllt ist, und dass dieses Medium als Schutzmedium dient.

2. Vorrichtung (10) nach Anspruch 1, **dadurch gekennzeichnet, dass** der Schutzraum (40) mit einem Zufuhrkanal (43.1) und einem Abfuhrkanal (43.2) strömungstechnisch verbunden ist, um das Schutzmedium (SM) bewegen zu können.

3. Vorrichtung (10) nach Anspruch 1, **dadurch gekennzeichnet**, dassder Schutzraum (40) durch eine Gaszufuhr hindurch mit der trockenen Luft versorgbar ist.

4. Verfahren zum Abgeben mehrerer parallel angeordneter Klebstoffraupen - oder bahnen (KR) durch mehrere Düsenöffnungen (11.1 - 11.4) hindurch auf ein Material (M), mit den folgenden Schritten:
- Bereitstellen eines Mediums (SM) in einem Raum (40), welcher die Nadel oder den Kolben (19) dichtend umgibt, wobei im Bereich des Raumes (40) Dichtungselemente (41, 42) die Nadel oder den Kolben (19) umgreifen,
- Einbringen von Klebstoff (K) in an- und abschaltbare Düsenkammern (18),
- Betätigen von Hochdrucknadelventilen oder Hochdruckkolbenventilen, um den Klebstoff (K) in Form von Klebstoffraupen oder -bahnen (KR) mindestens durch einen Teil der Düsenöffnungen (11.1 - 11.4) abzugeben,
wobei beim Betätigen der Hochdrucknadelventile oder Hochdruckkolbenventile Nadeln oder Kolben (19) in Bezug zu den Dichtungselementen (41, 42) auf- und abbewegt werden, und in einem rückwärtigen Bereich den Raum (40) durchdringen, der mit dem Medium (SM) beaufschlagt ist,
**dadurch gekennzeichnet, dass**
- der Raum als Schutzraum (40) eingesetzt wird,
- die Dichtungselemente (41, 42) ringförmig sind,
- jeder Schutzraum (40) mit trockener Luft als Medium (SM) befüllt oder gefüllt wird, und dass dieses Medium als Schutzmedium dient.

5. Verfahren nach Anspruch 4, **dadurch gekennzeichnet, dass** die Klebstoffraupen - oder bahnen (KR) nach dem Austritt aus den Düsenöffnungen (11.1 - 11.4) eine Strahlgeschwindigkeit haben, die größer ist als 4 m/s und die vorzugsweise zwischen 4 m/s und 12 m/s liegt.

6. Verfahren nach Anspruch 4 oder 5, **dadurch gekennzeichnet, dass** Hochdruck-Nadel- oder Kolbenventile eingesetzt werden, die mit einem Innendruck oberhalb von 30 bar, vorzugsweise in einem Bereich zwischen 35 bar und 100 bar, betrieben werden.

## Claims

1. An apparatus (10), comprising several nozzle openings (11.1 - 11.4) and switchable adhesive supplies (12, 15), wherein adhesive (K) can be delivered by a part of the nozzle openings (11.1 - 11.2), wherein:
- each nozzle opening (11.1 - 11.2) can be actuated by a high-pressure needle valve or high-pressure piston valve with a needle or piston (19) that can be moved up or down;
- a space (40) is arranged in each high-pressure needle valve or high-pressure piston valve in a rear area of the needle or the piston (19), and
- wherein the space (40) is supplied with a medium (SM);
- the space (40) surrounds the needle or piston (19) in a sealing manner, and
- sealing elements (41, 42) enclose the needle or the piston (19) in the region of the space (40), wherein the needle or piston (19) can be moved upwardly or downwardly with respect to the sealing elements (41, 42),
**characterized in that**
- the space concerns a protective space (40);
- the sealing elements (41, 42) are annular;
- each protective space (40) is filled up or filled with dry air as the medium (SM), and that said medium is used as a protective medium.

2. An apparatus (10) according to claim 1, **characterized in that** the protective space (40) is flow-connected to a supply channel (43.1) and a discharge channel (43.2) in order to enable the movement of the protective medium (SM).

3. An apparatus (10) according to claim 1, **characterized in that** the protective space (40) can be supplied with dry air through a gas supply.

4. A method for supplying several adhesive beads or tracks (KR) arranged in parallel through several nozzle openings (11.1 - 11.4) onto a material (M), having the following steps:
- providing a medium (SM) in a space (40) which surrounds the needle or the piston (19) in a sealing manner, wherein sealing elements (41, 42) enclose the needle or the piston (19) in the region of the space (40);
- introducing adhesive (K) in nozzle chambers (18) that the can be activated and deactivated;
- actuating high-pressure needle valves or high-pressure piston valves in order to supply the adhesive (K) in form of adhesive beads or tracks (KR) at least through a part of the nozzle openings (11.1 - 11.4);
wherein needles or pistons (19) are moved upwardly and downwardly with respect to the sealing elements (41, 42) during actuation of the high-pressure needle valves or high-pressure piston valves, and penetrate the space (40) in a rear area, which space is supplied with the medium (SM),
**characterized in that**
- the space is used as a protective space (40);
- the sealing elements (41, 42) are annular;
- each protective space (40) is filled up or filled with dry air as the medium (SM), and that said medium is used as a protective medium.

5. A method according to claim 4, **characterized in that** the adhesive beads or tracks (KR) have a jet speed after the outlet from the nozzle openings (11.1 - 11.4) which is higher than 4 m/s and which preferably lies between 4 m/s and 12 m/s.

6. A method according to claim 4 or 5, **characterized in that** high-pressure needle or piston valves are used which are operated with an internal pressure above 30 bars, preferably in a range of between 35 bars and 100 bars.

## Revendications

1. Dispositif (10) comprenant plusieurs ouvertures de buse (11.1 - 11.4) et des alimentations de colle (12, 15) commutables, la colle (K) pouvant être délivrée au moins par une partie des ouvertures de buse (11.1 - 11.2), dans lequel :
- chaque ouverture de buse (11.1 - 11.2) peut être actionnée par une soupape haute pression à pointeau ou à piston comprenant un pointeau ou un piston (19) mobile verticalement, et
- il est agencé une chambre (40), au niveau de chaque soupape à pointeau ou à piston, dans la zone arrière du pointeau ou du piston (19), et
- la chambre (40) est alimentée par un fluide (SM),
- la chambre (40) entoure hermétiquement le pointeau ou le piston (19), et
- dans la zone de la chambre (40) des éléments d'étanchéité (41, 42) enveloppent le pointeau ou le piston (19), le pointeau ou le piston (19) étant mobile verticalement par rapport aux éléments d'étanchéité (41, 42),
**caractérisé en ce que**
- la chambre est une chambre de protection (40),
- les éléments d'étanchéité (41, 42) sont de forme annulaire,
- chaque chambre de protection (40) est remplie d'air sec qui fait office de fluide de protection (SM).

2. Dispositif (10) selon la revendication 1, **caractérisé en ce que** la chambre de protection (40) est raccordée selon la technique des fluides à un canal d'alimentation (43.1) et à un canal d'évacuation (43.2) afin de pouvoir imprimer un mouvement au fluide de protection (SM).

3. Dispositif (10) selon la revendication 1, **caractérisé en ce que** la chambre de protection (40) peut être alimentée en air sec par une alimentation de gaz.

4. Procédé de distribution de plusieurs lignes ou bandes de colle (KR) agencées parallèlement via plusieurs ouvertures de buse (11.1 - 11.4) sur un matériau (M), comprenant les étapes consistant à :
- amener un fluide (SM) dans une chambre (40) entourant hermétiquement le pointeau ou le piston (19), des éléments d'étanchéité (41, 42), dans la zone de la chambre (40), entourant le pointeau ou le piston (19),
- amener la colle (K) dans les chambres de buse (18) pouvant être activées et désactivées,
- actionner les soupapes haute pression à pointeau ou à piston afin de délivrer la colle (K) sous forme de lignes ou de bandes de colle (KR) au moins via une partie des ouvertures de buse (11.1 - 11.4),
dans lequel, en actionnant les soupapes haute pression à pointeau ou à piston, les pointeaux ou pistons (19) sont déplacés verticalement par rapport aux éléments d'étanchéité (41, 42) et pénètrent dans une zone arrière de la chambre (40) qui est alimentée en fluide (SM),
**caractérisé en ce que** :
- la chambre est utilisée comme chambre de protection (40),
- les éléments d'étanchéité (41, 42) sont de forme annulaire,
- chaque chambre de protection (40) est remplie d'air sec faisant office de fluide de protection (SM).

5. Procédé selon la revendication 4, **caractérisé en ce que** les lignes ou bandes de colle (KR), après être sorties des ouvertures de buse (11.1 - 11.4), ont une vitesse de jet supérieure à 4 m/s, en particulier comprise entre 4 m/s et 12 m/s.

6. Procédé selon la revendication 4 ou 5, **caractérisé en ce qu'**il est utilisé des soupapes haute pression à pointeau ou à piston qui fonctionnent avec une pression interne supérieure à 30 bar, de préférence dans une plage comprise entre 35 bar et 100 bar.
